# EUROPÄISCHE PATENTSCHRIFT

(11) **EP 1 768 910 B1**
(45) Veröffentlichungstag und Bekanntmachung des Hinweises auf die Patenterteilung: **10.10.2007**
(21) Anmeldenummer: 06777590.8
(22) Anmeldetag: 05.07.2006
(51) Int. Cl.: B65D 5/74

(54) **WIEDERVERSCHLIESSBARES AUSGIESSELEMENT FÜR KARTON/KUNSTSTOFF-VERBUNDPACKUNGEN**
RECLOSABLE POURING ELEMENT FOR CARDBOARD/PLASTIC COMPOSITE PACKAGINGS
ELEMENT VERSEUR REFERMABLE POUR EMBALLAGES EN CARTON/PLASTIQUE

(30) Priorität: 05.08.2005 DE 102005037609
(43) Veröffentlichungstag der Anmeldung: 04.04.2007
(73) Patentinhaber: SIG Technology AG, 8212 Neuhausen am Rheinfall (CH)
(72) Erfinder: ALTHER, Roger, 8247 Flurlingen (CH)
(74) Vertreter: Cohausz & Florack
(86) Internationale Anmeldenummer: PCT/EP2006/063903
(87) Internationale Veröffentlichungsnummer: WO 2007/017318

(56) Entgegenhaltungen:
- WO-A-03/047981
- DE-A1- 19 807 474
- US-A- 4 934 590

## Beschreibung

Die Erfindung betrifft ein wiederverschließbares Ausgießelement für Karton/Kunststoff-Verbundpackungen mit einem auf die Packung im Bereich einer überbeschichteten Schwächungszone zu applizierenden Grundkörper, einem schwenkbar am Ende des Grundkörpers gelagerten Deckel und einem schwenkbar am Deckel gelagerten Öffnungselement, wobei zwischen dem Grundkörper und dem Öffnungselement Zwangsführungselemente angeordnet sind.

Wiederverschließbare Ausgießelemente für Getränkepackungen sind seit längerem in vielfältiger Ausführung im Markt erhältlich. Sie bestehen meist aus drei Teilen, einem Grundkörper, einem Deckel und einem Öffnungselement zum erstmaligen Öffnen einer mit einem solchen Ausgießelement versehenen Packung. Je nach Bauform kann es sich dabei um Schraubverschlüsse oder aber um solche handeln, bei denen der Deckel hochgeschwenkt (WO 97/46455 A1) oder herausgezogen wird (DE 196 37 865 C2). Es sind auch zweiteilige Ausgießelemente bekannt, bei denen der Deckel gleichzeitig als Öffnungselement ausgeführt ist (US 6,257,449 B1).

Grundsätzlich ist man bestrebt, die in Rede stehenden Ausgießelemente möglichst verbraucherfreundlich zu gestalten, damit einerseits eine leichte Handhabung garantiert ist und andererseits der eigentliche Ausgießvorgang möglichst störungsfrei ablaufen kann. Darüber hinaus ist aus Gründen des Materialverbrauchs und damit der Herstellungskosten und zur besseren Stapelbarkeit die Bauhöhe möglichst klein zu halten.

Sowohl bei Schraubverschlüssen als auch bei solchen Ausgießelementen, die mit einem ins Packungsinnere zu pressenden Öffnungselement arbeiten, muss die Bauhöhe wenigstens so groß sein, dass die meist mit aus einem Verbund aus PE-Folie und Alu-Folie überbeschichteten Schwächungszonen auch zuverlässig geöffnet werden. Das Problem ist dabei, dass Polyethylen sehr dehnbar ist und aus diesem Grunde, anders als alleinige Alu-Folie, nicht einfach "ausgestanzt" werden kann. Aus diesem Grunde haben sich Ausgießelemente durchgesetzt, welche entweder das Material der Schwächungszone durch ein zu entfernendes Öffnungselement der Packung herausreißen oder aber solche, die mit einem in das Packungsinnere hineinschwenkbaren Öffnungselement versehen sind, wodurch ein zuverlässiges Durchstoßen der Schwächungszone erreicht werden kann.

Das wiederverschließbare Ausgießelement gemäß der WO 97/46455 A1 ist jedoch insofern nachteilig, dass das Öffnungselement nach dem Anheben des Deckels mit dem Finger oder einem anderen Gegenstand separat betätigt werden muss. Es hat auch bereits solche Ausgießelemente gegeben, bei denen das Öffnungselement durch das Hochklappen des Deckels betätigt werden muss (WO 90/14280 oder US 6,257,449 B1).

Auch ist aus der WO 2005/077769 A1 bereits ein Ausgießelement mit einem Deckel und einem Öffnungselement beschrieben, bei dem das Öffnungselement gelenkig am Grundkörper angeordnet ist. Da das Öffnungselement bei diesem bekannten Ausgießelement beim Hochklappen des Deckels nach unten geschwenkt werden soll, sind Kraftübertragungsmittel notwendig, beispielsweise sind die Verwendung eines Zugbandes oder kämmende Zahnräder beschrieben. Es ist schnell ersichtlich, dass die in das Öffnungselement einzuleitende Kraft enorm groß sein muss, da das Öffnungselement in seiner gesamten Länge gegen die Packungswandung gedrückt werden muss, um diese zu zerstören. Daher lässt sich ein solches Ausgießelement nur mit äußerst hohem Aufwand und damit verbundenen Kosten herstellen.

Schließlich gibt es auch schon bereits ein relativ klein bauendes Ausgießelement, bei dem das Öffnungselement durch eine Führung in den Seitenwandungen betätigt wird (WO 03/047981 A2). Dieses bekannte wiederverschließbare Ausgießelement weist alle Merkmale des Oberbegriffs von Anspruch 1 auf. Aufgrund der bereits erwähnten Problematik der Dehnbarkeit von Polyethylen arbeitet dieses bekannte Ausgießelement jedoch nicht zufriedenstellend, da das Öffnungselement beim Öffnungsvorgang nur mit seiner Spitze in das PE-Material bzw. in den Verbund aus PE- und Alu-Folie eindringen kann. Die zu übertragenden Kräfte wirken nur an der Spitze des Öffnungselements, so dass ein zuverlässiges Freilegen einer stets definierten Gießöffnung daher bei diesem bekannten Ausgießelement nicht gewährleistet ist.

Davon ausgehend liegt der vorliegenden Erfindung die Aufgabe zugrunde, ein wiederverschließbares Ausgießelement zur Verfügung zu stellen, welches die vorstehend näher beschriebenen Nachteile vermeidet und trotz geringer Bauhöhe ein zuverlässiges Öffnen der Packung und ein definiertes Freilegen der Schwächungszone sicherstellt.

Gelöst wird diese Aufgabe bei einem Ausgießelement mit den Merkmalen des Oberbegriffs von Anspruch 1 dadurch, dass das Öffnungselement an einem vom Deckel nach unten ragenden Hebels gelenkig befestigt ist, so dass das Öffnungselement beim Hochklappen des Deckels zunächst zu einer linearen Bewegung nach vorne veranlasst wird, welche durch weitere an der Innenseite des Grundkörpers und/oder am Öffnungselement in eine Abwärtsbewegung umgewandelt wird.

Auf diese Weise konnte erreicht werden, dass das Öffnungselement beim Hochklappen des Deckels zunächst eine "Vorwärtsbewegung" ausführt und so, bedingt durch die entsprechenden Zwangsführungselemente am Grundelement, mit einer "grabenden" Bewegung in die Schwächungszone hineinfährt und dort zu einer zuverlässigen Zerstörung des Verbundes aus PE-Film und Alu-Folie führt. Dadurch, dass das Öffnungselement nicht am Deckel selbst, sondern an einem vom Deckel als Hebel abstehenden Steg befestigt ist, schwenkt der gesamte vordere Teil des Öffnungselements relativ stark in das zu zerstörende PE/Alu-Material ein und sorgt für ein Freilegen einer ausreichend großen Gießöffnung, die weiter unten noch näher erläutert wird.

Die Erfindung hat erkannt, dass durch die verwendeten Zwangsführungselemente an Deckel und/oder Öffnungselement eine optimale Kraftübertragung zur Einleitung des Öffnungsvorganges des Behälters beim Aufklappen des Deckels gewährleistet ist. Dies wird insbesondere dadurch erreicht, dass das Öffnungselement nicht einfach in das Packungsmaterial hineinschwenkt, sondern eine überlagerte lineare und rotatorische Bewegung ausführt.

Insbesondere sind von der vorliegenden Erfindung sämtliche Zwangsführungselemente erfasst, auch wenn im weiteren nur auf die bevorzugte Ausführungsform mit am Grundelement vorgesehenen Führungsschienen und am Öffnungselement vorgesehenen Gleitelementen die Rede ist. Es ist im Rahmen der Erfindung auch möglich, die Anordnung umgekehrt vorzunehmen, oder auch andere dem Fachmann bekannte Zwangsführungselemente einzusetzen. So ist es beispielsweise möglich, auch Öffnungselemente nicht als mehr oder weniger ebene Platte auszubilden, sondern in einer welligen Form, wobei die seitlichen Ränder dieser welligen Platte dann unmittelbar als Führungsschienen dienen können.

Gemäß einer bevorzugten Lehre der Erfindung sind die Zwangsführungselemente an der Innenseite des Grundkörpers angeordnete seitliche Führungselemente, die mit entsprechenden Leitelementen des Öffnungselements korrespondieren, und die weiteren Zwangsführungselemente als am Grundkörper schräg angeordnete seitliche Führungselemente, die mit entsprechenden weiteren Gleitelementen des Öffnungselements korrespondieren, ausgebildet.

Eine weitere Lehre der Erfindung sieht vor, dass der vom Deckel ausgehende Hebel als Steg ausgebildet ist. Damit lässt sich auf einfache Weise eine besonders gute Kraftübertragung realisieren.

Nach einer weiteren bevorzugten Ausführungsform der Erfindung reicht dabei der Steg bei geschlossenem Deckel im wesentlichen bis an die Kontaktebene des Flansches (Unterseite des Ausgießelementes) heran. So lässt sich die größte Hebelwirkung erreichen.

Eine weitere Lehre der Erfindung sieht vor, dass das Öffnungselement wenigstens im Bereich, der aus der Ebene der Unterseite des Ausgießelements hinausgeschwenkt wird, eine umlaufende Schneide aufweist. Auf diese Weise ist zuverlässig gewährleistet, dass die Überbeschichtung im Bereich der Schwächungszone sauber durchtrennt und aus der Gießöffnung entfernt werden kann.

Nach einer weiteren Ausgestaltung der Erfindung weist das Öffnungselement im Bereich der vorgenannten Schneide wenigstens einen Zahn zum Durchstoßen der Schwächungszone auf. Auch kann die Schneide aus einer Mehrzahl benachbarter Zähne bestehen. Diese Ausgestaltung ist besonders günstig, da durch das Perforieren mittels mehreren Einstechpunkten eine starke Dehnung der Überbeschichtung vor deren Zerreißen zuverlässig vermieden werden kann.

Nach einer anderen Lehre der Erfindung sind die Führungselemente am Grundkörper als Kulissenführung ausgestaltet. Dadurch wird auf einfache Weise eine Zwangsführung des Öffnungselements beim Hochklappen des Deckels erreicht.

Bevorzugt sind sowohl der Deckel am Grundkörper als auch das Öffnungselement am vom Deckel ausgehenden Steg mittels einem Filmscharnier befestigt. Auf diese Weise ist eine einteilige Herstellung des erfindungsgemäßen Ausgießelements möglich.

Nach einer weiteren Ausgestaltung der Erfindung ist das Öffnungselement in seiner Öffnungsposition mit dem Grundkörper verrastbar, so dass ein Wiederaufstellen des Öffnungselements und damit ein Verschließen des Öffnungsbereiches während des Ausgießvorganges zuverlässig ausgeschlossen ist. Auf diese Weise ist stets eine definierte Gießöffnung vorhanden.

Kumulativ oder alternativ ist es auch möglich, dass das Öffnungselement vor dem erstmaligen Öffnen mit dem Grundkörper verrastbar ist. Diese Möglichkeit dient zum Schutz vor einem ungewollten Öffnen, insbesondere während des Transportes von mit dem erfindungsgemäßen Ausgießelement versehenen Behältern. Unter dem Begriff "Verrastung" im Sinne der Erfindung wird nicht nur eine formschlüssige Verbindung verstanden, sondern es ist auch denkbar, dass das Öffnungselement mit einem oder mehreren dünnen Materialstegen mit dem Grundkörper verbunden ist, welche beim erstmaligen Öffnen zerstört werden. Die Verrastung soll dafür sorgen, dass das Öffnungselement durch Vibration oder dergleichen vor dem ersten gewollten Öffnen der Packung die darunter befindliche Folie beschädigt oder zerstört.

Nach einer weiteren bevorzugten Lehre der Erfindung erfolgt die Verrastung mittels mit den Gleitelementen des Öffnungselements zusammenwirkenden an der Innenseite des Grundkörpers angeordneten Klemmnocken.

In weiterer Ausbildung der Erfindung ist vorgesehen, dass der Deckel in geöffnetem und/oder geschlossenem Zustand mit dem Grundkörper verrastbar ist. Eine Verrastung in geschlossenem Zustand ist zweckmäßig, um dem Verbraucher einerseits zu signalisieren (akustisch oder haptisch), dass der Behälter durch den geschlossenen Deckel fest verschlossen ist, so dass beispielsweise beim Schütteln kein Produkt mehr austreten kann. Die Verrastung kann dabei auch eine dichtende Verbindung zwischen Grundkörper und Deckel sein, um das Austreten des Produktes oder ein Eindringen von Luft oder dergleichen zuverlässig auszuschließen. Andererseits ist auch eine Verrastung im offenen Zustand zweckmäßig, da beim Ausgießen ein Kontakt des Deckels mit dem Produkt zuverlässig verhindert werden kann.

Nach einer weiteren Lehre der Erfindung ist vorgesehen, dass zwischen dem Grundkörper und dem Deckel ein Originalitätssiegel angeordnet ist. Hierdurch wird dem Verbraucher signalisiert, ob das Ausgießelement bereits unbefugt betätigt und die Packung bereits geöffnet worden ist.

Schließlich ist es durch die erfindungsgemäße Konstruktion auch möglich, das Ausgießelement auch einteilig herzustellen, wodurch die Herstellungskosten wiederum gesenkt werden können.

Die Erfindung wird nachfolgend anhand einer lediglich ein bevorzugtes Ausführungsbeispiel darstellenden Zeichnung näher erläutert. In der Zeichnung zeigen:
- Fig. 1: ein erfindungsgemäßes Ausgießelement, in geschlossenem Zustand in perspektivischer Darstellung,
- Fig. 2: das Ausgießelement aus Fig. 1, vertikal geschnitten entlang der Linie II-II,
- Fig. 3: das Ausgießelement aus Fig. 2 mit leicht angehobenem Deckel,
- Fig. 4: das Ausgießelement aus Fig. 2 mit stärker angehobenem Deckel,
- Fig. 5: das Ausgießelement aus Fig. 2 in Öffnungsstellung und
- Fig. 6.: das Ausgießelement aus Fig. 1 in Öffnungsstellung.

In Fig. 1 ist das erfindungsgemäße wiederverschließbare Ausgießelement in geschlossenem Zustand perspektivisch dargestellt. Man erkennt deutlich, dass die Bauhöhe des Ausgießelementes äußerst gering ist. Zur besseren Erläuterung der Funktionsweise des Öffnungsvorganges sind in den Fig. 2 bis 5 unterschiedliche Darstellungen von geschlossen (Fig. 2), leicht geöffnet (Fig. 3), stärker geöffnet (Fig. 4) bis vollständig geöffnet (Fig. 5) wiedergegeben, wobei das Ausgießelement entlang der Linie II-II in Fig. 1 vertikal aufgeschnitten ist, um die kinematischen Vorgänge besser zeigen zu können.

Das erfindungsgemäße Ausgießelement besteht im dargestellten und insoweit bevorzugten Ausführungsbeispiel zunächst und im wesentlichen aus einem Grundkörper 1, einem schwenkbar am Ende des Grundkörpers 1 gelagerten Deckel 2 und einem schwenkbar am Deckel 2 gelagerten Öffnungselement 3. Der Grundkörper 1 ist dabei mit einem um eine Gießöffnung O umlaufenden Flansch 4 oberhalb einer Schwächungszone eines - nicht dargestellten - Behälters, vorzugsweise einer Karton/Kunststoff-Verbundpackung befestigt. Der Deckel 2 ist mit dem Grundkörper 1 über ein Filmscharnier 5 gelenkig verbunden.

Wie besonders deutlich aus Fig. 4 hervorgeht, ist an der Unterseite des Deckels 2 ein ins Innere des Grundkörpers 1 ragender und als Hebel wirkender Steg 6 vorgesehen, an dessen unteren Ende das Öffnungselement 3 befestigt ist, im bevorzugten Ausführungsbeispiel mit einem Filmscharnier 7.

Im Inneren des Grundkörpers 1 sind nun erfindungsgemäß Führungselemente 8A und 8B vorgesehen, deren Lage durch die Schnittdarstellung in den Fig. 2 bis 5 besonders deutlich hervortritt. Sie dienen zur Sicherstellung eines gleichmäßigen Öffnungsvorganges des Öffnungselements 3 beim Hochklappen des Deckels 2. Dazu weist das Öffnungselement 3, wie aus den Fig. 2 bis 5 ersichtlich, seitlich angeordnete Gleitelemente 9A und 9B auf, welche gemeinsam mit den Führungselementen 8A und 8B als Kulissenführung dienen.

Beim Anheben des Deckels 2 (Fig. 3) wird durch die vorderen Führungselemente 8B und die zugehörigen Gleitelemente 9B aufgrund der Tatsache, dass das Öffnungselement 3 am Ende des vom Deckel 2 nach unten ausgehenden Steges 6 befestigt ist, eine Vorwärtsbewegung des Öffnungselements 3 erreicht, welche durch die schräg verlaufenden Führungselemente 8B im Grundkörper 1 das Öffnungselement 3 in einem steilen Winkel in die nicht dargestellte Schwächungszone greifen lässt. Damit nun die Schwächungszone - welche meistens aus einem Verbund aus PE-Film und Aluminiumfolie besteht - zuverlässig zerstört wird, weist das Öffnungselement 3 wenigstens im Bereich, der die Ebene der Unterseite des Ausgießelements verlässt, eine umlaufende Schneide auf, welche im dargestellten und insofern bevorzugten Ausführungsbeispiel als eine Mehrzahl benachbarter Zähne 10 ausgeführt ist.

Nach dem ersten Einstechen des Öffnungselements 3 in die überbeschichtete Schwächungszone und beim weiteren Hochklappen des Deckels 2 (vgl. Fig. 4) wird das Öffnungselement nicht nur nach hinten gezogen, sondern über die Führungselemente 8A und korrespondierenden Gleitelemente 9A nach unten ins Packungsinnere bewegt, so dass der Bereich zwischen Öffnungselement 3 und nach vorne vorstehendem Grundkörper 1 eine zuverlässig definierte Gießöffnung O ergibt, wie dies besonders deutlich auch aus Fig. 6 hervorgeht, wo das erfindungsgemäße Ausgießelement in seiner Öffnungsstellung noch einmal vollständig dargestellt ist.

Damit nun das Öffnungselement 3 vor der Applikation des Ausgießelements auf einen Behälter und auch nach der Applikation, beispielsweise beim Transport, in einer festen Position mit dem Grundkörper 1 verbunden ist, erfolgt eine kraft- oder formschlüssige Verbindung beider Teile. Dazu sind bevorzugt die vom Öffnungselement 3 vorspringenden zylindrischen Gleitelemente 9B an ihren freien Stirnseiten konkav ausgebildet und weist der Grundkörper 1 entsprechend vorstehende Klemmnocken 11 auf, die das Öffnungselement 3 in einer definierten Position bis zum erstmaligen Betätigen des Deckels 2 halten.

Schließlich weist das Ausgießelement im dargestellten und insofern bevorzugten Ausführungsbeispiel auch ein Originalitätssiegel auf. Dazu ist ein vom Grundkörper ausgehender Stift 12 mit einer im Deckel 2 seitlich an entsprechender Stelle angeordneten Platte 13 verstemmt, wie aus den Fig. 1 und 2 ersichtlich. Die Platte 13 ist beim Spritzgießen des Ausgießelements über dünne Materialbrücken 14 mit dem Deckel 2 verbunden. Beim erstmaligen Öffnen des Deckels 2 reißen die als Sollbruchstellen dienenden Materialbrücken 14 zwischen der Platte 13 und dem Deckel 2 ab und signalisieren dem Verbraucher, dass die betreffende Packung bereits geöffnet worden ist.

## Patentansprüche

1. Wiederverschließbares Ausgießelement für Karton/Kunststoff-Verbundpackungen mit einem auf die Packung im Bereich einer überbeschichteten Schwächungszone zu applizierenden Grundkörper (1), einem schwenkbar am Ende des Grundkörpers (1) gelagerten Deckel (2) und einem schwenkbar am Deckel (2) gelagerten Öffnungselement (3), wobei zwischen dem Grundkörper (1) und dem Öffnungselement (3) Zwangsführungselemente (8A, 9A) angeordnet sind,
**dadurch gekennzeichnet, dass** das Öffnungselement (3) am Ende eines vom Deckel (2) nach unten ragenden Hebels derart gelenkig befestigt ist, so dass das Öffnungselement (3) beim Hochklappen des Deckels (2) zunächst zu einer linearen Bewegung nach vorne veranlasst wird, welche durch weitere an der Innenseite des Grundkörpers (1) und/oder am Öffnungselement angeordnete Zwangsführungselemente in eine Abwärtsbewegung umgewandelt wird.

2. Ausgießelement nach Anspruch 1,
**dadurch gekennzeichnet, dass** die Zwangsführungselemente an der Innenseite des Grundkörpers (1) angeordnete seitliche Führungselemente (8A), die mit entsprechenden Leitelementen (9A) des Öffnungselements (3) korrespondieren, und dass die weiteren Zwangsführungselemente als am Grundkörper (1) schräg angeordnete seitliche Führungselemente (8B), die mit entsprechenden weiteren Gleitelementen (9B) des Öffnungselements (3) korrespondieren, ausgebildet sind.

3. Ausgießelement nach Anspruch 1 oder 2,
**dadurch gekennzeichnet, dass** der vom Deckel (2) ausgehende Hebel als Steg (6) ausgebildet ist.

4. Ausgießelement nach Anspruch 3,
**dadurch gekennzeichnet, dass** der Steg (6) bei geschlossenem Deckel (2) im wesentlichen bis an die Kontaktebene des Flansches (4) heranreicht.

5. Ausgießelement nach einem der Ansprüche 1 bis 4,
**dadurch gekennzeichnet, dass** das Öffnungselement (3) wenigstens im Bereich, der die Ebene der Unterseite des Ausgießelements verlässt, eine umlaufende Schneide aufweist.

6. Ausgießelement nach Anspruch 5,
**dadurch gekennzeichnet, dass** das Öffnungselement (3) im Bereich der Schneide wenigstens einen Zahn (10) zum Durchstoßen der Überbeschichtung aufweist.

7. Ausgießelement nach einem der Ansprüche 2 bis 6,
**dadurch gekennzeichnet, dass** die Führungselemente (8A, 8B) am Grundkörper (1) als Kulissenführung ausgeführt sind.

8. Ausgießelement nach einem der Ansprüche 1 bis 7,
**dadurch gekennzeichnet, dass** der Deckel (2) mittels einem Filmscharnier (5) am Grundkörper (1) befestigt ist.

9. Ausgießelement nach einem der Ansprüche 1 bis 8,
**dadurch gekennzeichnet, dass** das Öffnungselement (3) mittels einem Filmscharnier (7) am Steg (6) befestigt ist.

10. Ausgießelement nach einem der Ansprüche 1 bis 9,
**dadurch gekennzeichnet, dass** das Öffnungselement (3) vor dem erstmaligen Öffnen und/oder im geöffneten Zustand mit dem Grundkörper (1) verrastbar ist.

11. Ausgießelement nach den Ansprüchen 2 und 10,
**dadurch gekennzeichnet, dass** die Verrastung mittels mit den Gleitelementen (9B) des Öffnungselements (3) zusammenwirkenden an der Innenseite des Grundkörpers (1) angeordneten Klemmnocken (11) erfolgt.

12. Ausgießelement nach einem der Ansprüche 1 bis 11,
**dadurch gekennzeichnet, dass** der Deckel (2) in geöffnetem Zustand mit dem Grundkörper (1) verrastbar ist.

13. Ausgießelement nach einem der Ansprüche 1 bis 11,
**dadurch gekennzeichnet, dass** der Deckel (2) in geschlossenem Zustand mit dem Grundkörper (1) verrastbar ist.

14. Ausgießelement nach Anspruch 12 oder 13,
**dadurch gekennzeichnet, dass** der Deckel (2) im geschlossenen Zustand dichtend mit dem Grundkörper (1) verbunden ist.

15. Ausgießelement nach einem der Ansprüche 1 bis 14,
**dadurch gekennzeichnet, dass** zwischen dem Grundkörper (1) und dem Deckel (2) ein Originalitätssiegel (12, 13) angeordnet ist, welches beim erstmaligen Hochklappen des Deckels (2) zerstört wird.

16. Ausgießelement nach einem der Ansprüche 1 bis 15,
**dadurch gekennzeichnet, dass** es einteilig hergestellt ist.

## Claims

1. Re-closable pouring element for cardboard/plastic composite packagings comprising a base (1) to be applied onto the packaging in the vicinity of an over-coated weakened zone, a lid (2) pivotably mounted at the end of the base (1), and an opening element (3), pivotably mounted on the lid (2), wherein restricted guidance elements (8A, 9A) are arranged between the base (1) and the opening element (3), **characterized in that** the opening element (3) is joined in an articulated manner at the end of a lever projecting downwards from the lid (2), so that the opening element (3) when the lid (2) is lifted up is firstly made to perform a linear movement forwards, which as a result of further restricted guidance elements arranged on the interior of the base (1) and/or on the opening element is converted into a downwards movement.

2. Pouring element according to Claim 1, **characterized in that** the restricted guidance elements have lateral guidance elements (8A) arranged on the interior of the base (1), which correspond with matching sliding elements (9A) of the opening element (3), and **in that** the further restricted guidance elements are formed as lateral guidance elements (8B), arranged diagonally on the base (1), which correspond with further matching sliding elements (9B) of the opening element (3).

3. Pouring element according to Claim 1 or 2, **characterized in that** the lever projecting from the lid (2) is formed as a bar (6).

4. Pouring element according to Claim 3, **characterized in that** the bar (6), when the lid (2) is closed, substantially extends as far as the contact plane of the flange (4).

5. Pouring element according to any one of Claims 1 to 4, **characterized in that** the opening element (3) has a peripheral cutting edge at least in the section, which leaves the plane of the lower surface of the pouring element.

6. Pouring element according to Claim 5, **characterized in that** the opening element (3) in the vicinity of the cutting edge has at least one tooth (10) for piercing the over-coating.

7. Pouring element according to any one of Claims 2 to 6, **characterized in that** the guidance elements (8A, 8B) on the base (1) are configured as a crank guiding mechanism.

8. Pouring element according to any one of Claims 1 to 7, **characterized in that** the lid (2) is joined to the base (1) by means of a film hinge (5).

9. Pouring element according to any one of Claims 1 to 8, **characterized in that** the opening element (3) is joined to the bar (6) by means of a film hinge (7).

10. Pouring element according to any one of Claims 1 to 9, **characterized in that** the opening element (3) before first-time opening and/or in the opened condition can be locked with the base (1).

11. Pouring element according to Claims 2 and 10, **characterized in that** the locking takes place by means of clamping cams (11), arranged on the interior of the base (1), cooperating with the sliding elements (9B) of the opening element (3).

12. Pouring element according to any one of Claims 1 to 11, **characterized in that** the lid (2) in the opened condition can be locked with the base (1).

13. Pouring element according to any one of Claims 1 to 11, **characterized in that** the lid (2) in the closed condition can be locked with the base (1).

14. Pouring element according to Claim 12 or 13, **characterized in that** the lid (2) in the closed condition is joined in a sealing manner to the base (1).

15. Pouring element according to any one of Claims 1 to 14, **characterized in that** an originality seal (12, 13), which is destroyed when the lid (2) is lifted up for the first time, is arranged between the base (1) and the lid (2).

16. Pouring element according to any one of Claims 1 to 15, **characterized in that** it is produced in a single piece.

## Revendications

1. Elément de versage refermable pour emballages composites en carton et en matière synthétique, qui présente un corps de base (1) à appliquer sur l'emballage dans une zone affaiblie revêtue, un couvercle (2) monté à pivotement à l'extrémité du corps de base (1) et un élément d'ouverture (3) monté à pivotement sur le couvercle (2), des éléments de guidage forcé (8A, 9A) étant disposés entre le corps de base (1) et l'élément d'ouverture (3), **caractérisé en ce que** l'élément d'ouverture (3) est fixé de manière articulée à l'extrémité d'un levier qui déborde vers le bas du couvercle (2) de telle sorte que l'élément d'ouverture (3) est amené d'abord à se déplacer linéairement vers l'avant lorsque le couvercle (2) est relevé, ce déplacement étant converti en un déplacement vers l'arrière par d'autres éléments de guidage forcé disposés sur le côté intérieur du corps de base (1) et/ou sur l'élément d'ouverture.

2. Elément de versage selon la revendication 1, **caractérisé en ce que** les éléments de guidage forcé sont des éléments latéraux de guidage (8A) disposés sur le côté intérieur du corps de base (1) et qui correspondent à des éléments correspondants de coulissement (9A) de l'élément d'ouverture (3), et **en ce que** les autres éléments de guidage forcé sont configurés comme éléments latéraux de guidage (8B) disposés obliquement sur le corps de base (1) et qui correspondent à d'autres éléments de coulissement (9B) correspondants de l'élément d'ouverture (3).

3. Elément de versage selon les revendications 1 ou 2, **caractérisé en ce que** le levier qui déborde du couvercle (2) est configuré comme nervure (6).

4. Elément de versage selon la revendication 3, **caractérisé en ce que** la nervure (6) s'étend essentiellement jusqu'au plan de contact de la bride (4) lorsque le couvercle (2) est fermé.

5. Elément de versage selon l'une des revendications 1 à 4, **caractérisé en ce que** l'élément d'ouverture (3) présente une lame périphérique au moins dans la zone qui quitte le plan du côté inférieur de l'élément de versage.

6. Elément de versage selon la revendication 5, **caractérisé en ce que** dans la zone de la lame, l'élément d'ouverture (3) présente au moins une dent (10) qui perfore le recouvrement supérieur.

7. Elément de versage selon l'une des revendications 2 à 6, **caractérisé en ce que** les éléments de guidage (8A, 8B) prévus sur le corps de base (1) sont configurés comme coulisseau de guidage.

8. Elément de versage selon l'une des revendications 1 à 7, **caractérisé en ce que** le couvercle (2) est fixé sur le corps de base (1) au moyen d'une charnière en film (5).

9. Elément de versage selon l'une des revendications 1 à 8, **caractérisé en ce que** l'élément d'ouverture (3) est fixé sur la nervure (6) au moyen d'une charnière en film (7).

10. Elément de versage selon l'une des revendications 1 à 9, **caractérisé en ce que** l'élément d'ouverture (3) peut être encliqueté sur le corps de base (1) avant sa première ouverture et/ou à l'état ouvert.

11. Elément de versage selon les revendications 2 et 10, **caractérisé en ce que** l'encliquetage s'effectue au moyen de cames de serrage (11) disposées sur le côté intérieur du corps de base (1) et qui coopèrent avec les éléments coulissants (9B) de l'élément d'ouverture (3).

12. Elément de versage selon l'une des revendications 1 à 11, **caractérisé en ce qu'**à l'état ouvert, le couvercle (2) peut être encliqueté sur le corps de base (1).

13. Elément de versage selon l'une des revendications 1 à 11, **caractérisé en ce qu'**à l'état fermé, le couvercle (2) peut être encliqueté sur le corps de base (1).

14. Elément de versage selon les revendications 12 ou 13, **caractérisé en ce qu'**à l'état fermé, le couvercle (2) est relié de manière étanche au corps de base (1).

15. Elément de versage selon l'une des revendications 1 à 14, **caractérisé en ce qu'**entre le corps de base (1) et le couvercle (2) est disposé un sceau d'origine (12, 13) qui est détruit lors du premier relèvement du couvercle (2).

16. Elément de versage selon l'une des revendications 1 à 15, **caractérisé en ce qu'**il est fabriqué en une seule pièce.
